# EUROPÄISCHE PATENTSCHRIFT

(11) **EP 0 084 812 B1**
(45) Veröffentlichungstag und Bekanntmachung des Hinweises auf die Patenterteilung: **02.04.1986**
(21) Anmeldenummer: 83100233.2
(22) Anmeldetag: 13.01.1983
(51) Int. Cl.: A63C 5/065

(54) **Skiabweiser**
Anti-crossing device for skis
Dispositif pour empêcher le croisement des skis

(30) Priorität: 21.01.1982 CH 386/82
(43) Veröffentlichungstag der Anmeldung: 03.08.1983
(73) Patentinhaber: Schwarz, Günter, CH-8804 Au ZH (CH)
(72) Erfinder: Schwarz, Günter, CH-8804 Au ZH (CH)

## Beschreibung

Die Erfindung betrifft einen federnd umlegbaren Skiabweiser mit mindestens einer in einem am Ski zu befestigenden Basiskörper gelagerten, sich quer zum Ski erstreckenden Lagerachse.

Durch die DE-A-26 45 109 ist ein Skiabweiserdieser Art bekannt, der in Form eines dreieckförmigen Bügels aus Federdraht abgebildet ist und durch gegeneinander abgebogene Bügelenden in einem plattenförmigen Basiskörper gelagert ist. Der Bügel wird dadurch in aufrechter Gebrauchslage gehalten, dass die beiden gegeneinander gerichteten, die Lagerachsen bildenden Bügelenden in Skilängsrichtung einen Abstand voneinander aufweisen. Beim Umlegen des Skiabweisers, d.h. seines Bügels entsteht in ihm selbst eine elastische Verformung durch die er bestrebt ist in seine Gebrauchslage zurückzukehren. Dadurch, dass die beiden Lagerachsen in Skilängsrichtung zueinander versetzt sind, ist der Bügel schräggestellt und seine notwendigerweise verhältnismässig langen Lagerachsen benötigen für ihre Lagerung in dem Basiskörper einen Raum, der die Anordnung einer lösbaren Verbindungseinrichtung, beispielsweise eines Drehverschlusses, mit einer auf der Skioberfläche z.B. durch Kleben dauernd zu befestigenden Befestigungsplatte behindert. Durch die Fig. 1 bis 5 der DE-A- 26 22 089 ist weiterhin ein Skiabweiser der genannten Art bekannt, dessen in Skilängsrichtung zueinander versetzten Lagerachsen an ihren Enden abgewinkelt sind und mit diesen Enden am Basiskörper festgehalten sind.

Ein teilweises Umlegen des Skiabweisers ist entgegen der elastischen Torsionsbeanspruchung für ein vollständiges Umlegen des Skiabweisers zu gross. Auch dieser Skiabweiser schränkt die Gestaltungsmöglichkeit seines Basiskörpers aufgrund des Raumbedarfs der Torsions- und Lagerachsen sehr ein.

Durch die DE-A- 25 10 315 ist ein beim Skifahren federnd um eine quer zum Ski gerichtete Achse schwenkbarer Drahtbügel bekannt, der zwar die erwähnten Nachteile der beiden zuvorgenannten Skiabweiser hinsichtlich des Raumbedarfs für die Lagerung seiner Achsen nicht aufweist, jedoch ist sein Schwenkbereich beschränkt und er federt nicht in die Gebrauchslage zurück, wenn er sich über einen begrenzten Winkelbereich hinaus geschwenkt hat.

Der vorliegenden Erfindung liegt die Aufgabe zugrunde, einen Skiabweiser der eingangs genannten Art zu finden, der die erwähnten Nachteile der bekannten Skiabweiser vermeidet, indem er keine in Skilängsrichtung zueinander versetzte Achsen benötigt und dennoch einen grossen Schwenkbereich bei hoher Stabilität in seiner Gebrauchslage aufweist.

Die Lösung dieser Aufgabe erfolgt aufgrund der Merkmale des kennzeichnenden Teils des Patentanspruchs 1. Die abhängigen Ansprüche betreffen vorteilhafte Ausgestaltungen des Skiabweisers. Der erfindungsgemässe Skiabweiser eignet sich besonders vorteilhaft auch zur Herstellung aus Kunststoff, da sein schwenkbarer Teil einschliesslich seiner Achsen in einer Ebene verhältnismässig flach geformt werden kann. Bisher wurde es bei Skiabweisern, deren federnde Umlegbarkeit sich aufgrund ihrer Materialelastizität bzw. ihres Bügels ergibt, auch aufgrund ihrer Formgebung für unvermeidbar angesehen, sie aus Federstahldraht auszubilden. Die Ausbildung aus federelastischem Kunststoff wie z.B. aus Polykarbonat entsprechend einer wesentlichen Ausgestaltung der Erfindung führt nicht nur zu fertigungstechnischen Vorteilen, indem die Drahtbiegetechnik vermieden wird, sondern auch zu einer vorteilhaften Gestaltungsmöglichkeit sowohl hinsichtlich der Zweckmässigkeit als auch der Aesthetik.

Ausserdem werden die mit dem Skiabweiser in Kontakt gelangenden Stahlkanten des Skis geschont. Die erfindungsgemässe Gestaltung des Skiabweisers ermöglicht auch die Verwendung der meisten Kunststoffarten, ohne dass zu grosse Materialbeanspruchungen auftreten.

Weitere Vorteile und vorteilhafte Ausgestaltungsmöglichkeiten der Erfindung sind der folgenden Beschreibung von in den Zeichnungen dargestellten Ausführungsbeispielen zu entnehmen. Es zeigt:
Fig. 1 eine Vorderansicht in Längsrichtung eines linken Skis des umlegbaren Teiles eines Skiabweisers,
Fig. 2 eine Seitenansicht zu Fig. 1,
Fig. 3 eine Aufsicht auf den Basiskörper für die Lagerung des Teiles nach Fig. 1 und 2,
Fig. 4 einen Vertikalschnitt durch den Basiskörper nach Fig. 3, entlang der Achse seiner Lagerausnehmungen,
Fig. 5 einen Horizontalschnitt entlang der Linie V-V der Fig. 4,
Fig. 6 + 7 Vertikalschnitte entlang der Linien VI-VI und VII-VII der Fig. 4,
Fig. 8 eine Aufsicht auf einen Teil einer Befestigungsplatte,
Fig. 9 eine Vorderansicht auf eine andere Ausführungsform eines Skiabweisers in Längsrichtung eines rechten Skis mit geschnitten dargestelltem Basiskörper,
Fig. 10 einen Querschnitt entlang der Linie X-X der Fig. 9,
Fig. 11 eine Vorderansicht einer weiteren Ausführungsform des Skiabweisers,
Fig. 12 einen Querschnitt entlang der Linie XII-XII der Fig. 11,
Fig. 13 eine Vorderansicht des umlegbaren Teiles einer weiteren Ausführungsform des Skiabweisers,
Fig. 14 + 15 mögliche Teilaufsichten in Richtung des Pfeiles XIV, XV der Fig. 13 und Fig. 16 und
Fig. 16 eine Vorderansicht des unteren Bereiches des umlegbaren Teiles einer weiteren Ausführungsform des Skiabweisers.

Der wesentlichste Teil des Skiabweisers ist sein schwenkbarer Teil 2, z. B. entsprechend der Darstellung in Fig. 1. DieserTeil liesse sich auch ohne Basiskörper 4 verwenden, wenn akzeptiert werden kann, dass für seine Lagerung unmittelbar am Ski entsprechende Ausnehmungen bzw. Lagerbohrungen seitlich im Ski vorgesehen werden.

Insbesondere die Fig. 1 aber auch Fig. 2 zeigen die Neuartigkeit der Gestaltung eines als umlegbarer Bügel ausgeführten Skiabweisers, die sich durch bisher bekannte Drahtbiegetechnik aus Federstahldraht nicht herstellen liesse. Der dem anderen Ski zugekehrte und als Anschlagkörper zur Vermeidung des Überkreuzens der Skis dienende innere Bügelschenkel 6 verläuft verhältnismässig steil nach oben und geht winklig in einen oberen Querteil 8 über, an den sich der Aussenschenkel 10 über eine weitere Abwinklung bogenförmig anschliesst. An ihrem unteren Ende gehen beide Bügeischenke) 6,10 nahezu rechtwinklig und mit einer scharfen Aussenkante 11, 12 in je einen Achszapfen 14, 15 über, so dass ein nahezu lückenloser Übergang zu den schmalen seitlichen Aussenflächen des Skis in Verlängerung der Aussenfläche der Bügelschenkel möglich ist. Die Achszapfen 14, 15 enden in einem erweiterten ringförmig umlaufenden Bund 16, 17, der ihrer Lagersicherung im Basiskörper 4 in axialer Richtung dient. Zu diesen Zweck haben die Lagerausnehmungen 18, 20 des Basiskörpers entsprechend geformte Umfangsrillen 21, 22, die den jeweiligen Bund drehbar lagern und axial halten.

Um die Achszapfen 14, 15 in die Lagerausnehmungen dennoch einsetzen zu können, haben diese einen nach unten offenen U-förmigen Querschnitt, der geschlossen ist, nachdem der Basiskörper 4 auf einer Befestigungsplatte 23 befestigt wurde, die zum Aufkleben auf der Oberfläche eines Skis bestimmt ist. Die Verbindung zwischen der Befestigungsplatte 23 und dem Basiskörper 4 erfolgt mittels eines starr an der Befestigungsplatte vorgesehenen, im Querschnitt unrunden Bolzens 24 mit einem flachen Kopf 25. Der Bolzen 24 greift in die zentrale Öffnung 26 des Basiskörpers ein. Seitliche Ausschnitte 27, 28 der Öffnung 26 ermöglichen das Hindurchführen des Kopfes 25.

Nach Relativverdrehung zwischen Befestigungsplatte 23 bzw. ihrem Bolzen 24 und dem Basiskörper gleitet die Unterseite des Bolzenkopfes 25 über die an die Ausschnitte angrenzenden Rampenflächen 30, 31 nach oben über den Rand 32 der Öffnung 26, so dass der Basiskörper auf die Befestigungsplatte 23 gepresst wird. In Endposition der Relativverdrehung rasten nach unten vom Basiskörper überstehende Ränder 33 über die Begrenzungskante 34 der Befestigungsplatte 23 ein.

In Abstand von der Schwenkachse des Bügels 2 bzw. seiner Achszapfen 14, 15 in Richtung senkrecht zu dieser Achse ist an dem Bügelteil ein Halteteil 35 angeformt, der sich in Richtung zu dem Basiskörper 4 bzw. zu den in diesem gelagerten Achszapfen 14, 15 erstreckt. Im in Fig. 1 dargestellten Ausführungsbeispiel befindet sich die Anformstelle 36 an der Innenseite des Übergangsbereiches zwischen dem Bügelquerteil 8 und dem Bügelaussenschenkel 10. Die Formgebung des Halteteiles 35 ist derjenigen des Bügels 2 angepasst, indem der Halteteil sich entlang des Bügels 2 erstreckt. Im dargestellten Beispiel verläuft er parallel zum Bügelquerteil und anschliessend entlang dem Bügelinnenschenkel 6 nach unten.

Dieser winkelförmige Verlauf des Halteteiles 35 hat den Vorteil, dass sich sein an seinem freien Ende vorgesehener Abstützteil 38 unter Vorspannung an einer Abstützfläche 40 des Basisteiles abstützen kann, so dass der Bügel 2 entsprechend steif in aufrechter Gebrauchslage gehalten wird. Die Vorspannung ergibt sich im wesentlichen durch eine leichte Ausbiegung des kürzeren Schenkels 42 des Halteteiles 35.

An dem Basiskörper 4 ist auf den in Achsrichtung gegenüberliegenden Seiten eine zweite Abstützfläche 40' oberhalb der Lagerausnehmung 20 vorgesehen, so dass der Bügel 2 in zwei um 180° zueinander versetzten Positionen in dem Basiskörper 4 behalten werden kann. Dies hat den Vorteil, dass eine Bügelausführung sowohl für einen linken (Fig. 1) als auch für einen rechten Ski verwendet werden kann, indem er lediglich umgekehrt an dem Basiskörper montiert wird. Wie der Darstellung der Fig. 6 und 7 zu entnehmen ist, hat die Fläche 40 und entsprechend auch die Fläche 40' eine leichte Neigung, so dass der Bügel 2 eine entsprechende Neigung entgegen der Fahrtrichtung des Skis einnimmt, da sich die Abstützfläche 44 des Abstützteiles 38 des Halteteiles in dargestelltem Beispiel senkrecht zu dessen langen Schenkel 43 erstreckt.

Wirkt auf den Bügel 2 in einer Längsrichtung des Skis eine Kraft bestimmter Grösse ein, so kippt der Halteteil über eine Begrenzungskante 46 oder 47 seines Abstützteiles 38 mit Überwindung eines Totpunktlage. Dabei biegt sich der kürzere Schenkel 42 des Halteteiles etwas nach oben aus, da der Abstand zwischen der Anformstelle 36 des Halteteiles, um die herum sich der Halteteil ausbiegen kann, zu den sich ergebenden Abstützstellen der Begrenzungskanten 46 bzw. 47 auf der Abstützfläche 40 des Basiskörpers grösser ist als zum mittleren Bereich der z.B. ebenen Abstützfläche 44 des Abstützteiles 38.

Um zu erreichen, dass der Halteteil 35 bzw. sein längerer Schenkel 43 sich nach Überkippen über eine Begrenzungskante 46 bzw. 47 seitlich, d.h. relativ zum Bügel 2 in Skilängsrichtung ausbiegen kann, ist die Abstützfläche 40 in einer leichten Vertiefung des Basiskörpers angeordnet und dabei durch zwei in Skilängsrichtung einander gegenüberliegende Erhebungen 50, 51 begrenzt. Bei der Kippbewegung stützt sich eine Seitenfläche 52, 53 des Abstützteiles 38 des Halteteiles 35 an einer Erhebung 50, 51 ab, so dass die Begrenzungskante 46 bzw. 47 über die Fläche 40 in Richtung zu der gegenüberliegenden Erhebung 51, 50 gleiten kann. Die sich durch diese elastische Ausbiegung ergebende Federkraft ist bestrebt, den Bügel 2 in seine aufrechte Gebrauchslage zurückzuschwenken. Um den Bügel 2 z.B. zu Transportzwecken in einer vollständig auf die Skioberfläche niedergeschwenkten Position halten zu können, ist für diese extreme Schwenkposition eine ungefähr im rechten Winkel zu der Abstützfläche 40 verlaufende zweite Abstützfläche 54 vorhanden, an der sich die Abstützfläche 44 des Halteteiles 35 abstützen kann.

Diese zweite Abstützfläche 54 ist jedoch auch in Richtung der Schwenkachse des Bügels 2 am Basiskörper 4 versetzt angeordnet, wie der Darstellung der Fig. 3 zu entnehmen ist, so dass der Abstützteil 38 des Halteteiles 35 erst nach Ausbiegung von Hand in der Ebene des Bügels vom Bügelschenkel 5 weg und anschliessendem Schwenken des Bügels zur Anlage an dieser zweiten Abstützfläche gelangen kann. Bei dieser Ausbiegebewegung gleitet der Abstützteil 38 des Halteteiles über eine nach innen gerichtete Verlängerung 55 der Abstützfläche 40. Zum

Rand des Basiskörpers hin wird eine entgegengesetzt gerichtete Ausbiegung durch einen nach oben überstehenden Rand 56 verhindert.

Die Breite des Abstützteiles 38 bzw. der Abstand zwischen seinen beiden Begrenzungskanten 46, 47 bestimmt die Grösse der Ausbiegung des Halteteiles 35 aus der Ebene des Bügels 2 heraus, bzw. die Grösse der scherenartigen Relativbewegung zwischen dem Bügelschenkel 6 und dem Schenkel 34 des Halteteiles für eine bestimmte Winkeigrösse der Schwenkbewegung des Bügels 2 und damit auch die Federcharakteristik des Skiabweisers bei vorgegebenen Abmessungen und Materialeigenschaften.

Beim Umlegen des Bügels erfolgt am Halteteil nicht nur eine Biegung sondern auch anders gerichtete elastische Verformungsbewegungen wie Torsion und Stauchung. Wie erwähnt tritt beim Überwinden der Totpunktlage eine Auslenkung des Halteteiles nach oben, d.h. von der Schwenkachse weg ein, die beim Ausführungsbeispiel nach Fig. 1 durch die Ausbiegung des kürzeren Schenkels 42 des Halteteiles aufgenommen wird.

Die folgenden Ausführungsbeispiele zeigen andere Möglichkeiten im Halteteil eine ausreichende Elastizität vorzusehen, um die Totpunktlage überwinden zu können.

Nach Fig. 9 hat der Halteteil 61 die Form eines Bogens, der sich beim Auftreten einer Kraft in seiner Längsrichtung nach Art eines Bogens ausbiegen kann. Der Abstützteil 62 des Skiabweisers hat zwei Gabelschenkel 63, 64, die zur Biegeelastizität in Richtung des Skis beim Umlegen des Bügels 65 beitragen.

Im weiteren Unterschied zum Ausführungsbeispiel nach Fig. 1 bis 8 verbindet die Schwenkachse 67 beide Schenkel 68, 69 des Bügels 65. Für die Aufnahme dieser Schwenkachse 67 hat der Basiskörper 70 eine nach unten offene im Querschnitt U-förmige Aussparung 72. Der Halteteil 61 hält den Bügel 65 in dieser Aussparung. Der Basiskörper 70 ist beispielsweise mittels einer Klebefolie 73 auf der Oberfläche des Skis 74 befestigt und mit Rillen 75 versehen, so dass der Basiskörper den Biegebewegungen des Skis folgen kann, ohne dabei abgelöst zu werden.

Beim Ausführungsbeispiel nach Fig. 11 und 12 wird die zum Überwinden der Totpunktlage erforderliche Bewegung durch Ausbiegung eines beidseitig am Bügel 77 angeformten brückenförmigen Halteteiles 78 ermöglicht, der sich mit seinem an seinem mittleren Bereich angeformten Abstützteil 80 auf der Oberseite des Basiskörper 82 abstützt.

Der Halteteil 84, 84' des Ausführungsbeispieles nach Fig. 13 verläuft parallel zur Schwenkachse des Bügels 86 bzw. seinen Achszapfen 87, 88 und endet frei mit seinem Abstützteil 90, 90', das auf der Oberseite des nichtdargestellten Basiskörpers aufliegt. Der Basiskörper kann ähnlich demjenigen nach Fig. 10 oder 12 ausgeführt sein.

Fig. 16 zeigt eine ähnliche Ausführungsform wie nach Fig. 13 mit dem Unterschied, dass der Halteteil 92 über eine Auskröpfung 93 an einem Achsteil 94 angeformt ist, anstatt an einem Bügeischenkei. Sein Abstützteil 95 kann z.B. entsprechend den Darstellungen der Fig. 14 oder 15 ausgeführt sein.

Beim Umlegen des Bügels 86 oder 86' um seine durch die Achszapfen 87,88 oder 87', 94 bestimmte Achse stützt sich der Abstützteil 90, 90' oder 95 mit einer seiner Aussenkanten auf der Oberseite des Basiskörpers ab und der Halteteil 84, 84' bzw. 92 biegt sich zuerst nach oben und anschliessend seitlich aus, mit dem Bestreben, den Bügel wieder aufzurichten.

## Patentansprüche

1. Federnd umlegbarer Skiabweiser, insbesondere aus Kunststoff mit mindestens einer in einem am Ski zu befestigenden Basiskörper (4, 70, 82) gelagerten sich quer zum Ski erstreckenden Lagerachse (14, 15), gekennzeichnet durch mindestens einen an dem Skiabweiser vorgesehenen, mit diesem schwenkbaren und relativ zu diesem elastisch verformbaren Halteteil (35, 61, 78, 84, 92), der ein seinem Anlenkpunkt an dem Skiabweiser gegenüberliegendes freies Ende aufweist, das einen Abstützbereich (38, 62, 80, 90, 95) bildet, mit dem sich der Halteteil flächig oder an zwei Stellen an dem Basiskörper (4, 70, 82) abstützt, um den Skiabweiser in aufrechter Gebrauchslage zu halten.

2. Skiabweiser nach Anspruch 1, dadurch gekennzeichnet, dass der Halteteil (84, 92) in seinem Abstützbereich gegabelt oder gekröpft ist (Fig. 14, 15).

3. Skiabweiser nach Anspruch 1 oder 2, dadurch gekennzeichnet, dass die Abstützfläche (44) oder die Abstützflächen des Halteteiles an einer gleichartig geformten Fläche (40) des Basiskörpers (4) anliegen.

4. Skiabweiser nach einem der Ansprüche 1 bis 3, dadurch gekennzeichnet, dass der Abstützbereich (38) des Halteteiles (35) zwischen zwei Erhebungen (50, 51) des Basiskörpers (4) eingreift.

5. Skiabweiser nach einem der Ansprüche 1 bis 4, dadurch gekennzeichnet, dass der Halteteil (92) über eine Auskröpfung (93) an einer horizontalen Lagerachse des Skiabweisers angeformt ist und sich parallel zur Schwenkachse des Skiabweisers erstreckt, wobei der Abstützbereich (95) des Halteteiles mit seiner parallel zu ihm verlaufenden Seitenfläche auf dem Basiskörper aufliegt (Fig. 16).

6. Skiabweiser nach einem derAnsprüche 1 bis 4, dadurch gekennzeichnet, dass an dem Basiskörper zusätzlich zu einer Fläche (40), an der sich der Abstützbereich (38) des Halteteils (35) in Gebrauchslage des Skiabweisers abstützt, mindestens eine weitere Fläche (53) vorgesehen ist, an der sich der Halteteil bei auf die Skioberfläche flach umgelegtem Skiabweiser abstützt, so dass er ihn dort arretiert.

7. Skiabweiser nach Anspruch 6, dadurch gekennzeichnet, dass der Abstützbereich (38) in Richtung parallel zur Schwenkachse um eine bestimmte Distanz federnd auslenkbar ist und die mindestens eine weitere Fläche (53) um diese Distanz in Richtung der Schwenkachse zu der ersten Fläche (40) versetzt angeordnet ist, so dass der Abstützbereich (38) des Halteteils (35) nach Ausbiegung um diese Distanz und nach Schwenken des Skiabweisers sich an der weiteren Fläche (53) abstützt.

8. Skiabweiser nach einem der Ansprüche 1 bis 7, in Form eines Bügels, dadurch gekennzeichnet, dass der Halteteil (35, 61) sich parallel zu einem Schenkel (6, 69) des Bügels (2, 65) erstreckt.

9. Skiabweiser nach Anspruch 8, dadurch gekennzeichnet, dass sich der an dem Bügel angeformte Halteteil (35, 61) parallel zu einem Bügelschenkel von der an dem Basiskörper anliegenden Abstützfläche bis über den Scheitelbereich des Bügels hinauserstreckt (Fig. 1 und 9).

10. Skiabweiser nach Anspruch 8 oder 9, dadurch gekennzeichnet, dass der Halteteil zwischen seiner Verbindungsstelle zwischen dem Bügel und seinem Abstützteil einen bogenförmigen Verlauf hat (Fig. 9).

11. Skiabweiser nach einem der Ansprüche 1 bis 4 oder 6, dadurch gekennzeichnet, dass der mindestens eine Halteteil (78, 84) in einem quer zu einer Lagerachse gerichteten Abstand an einem Seitenschenkel des Skiabweisers angeformt ist und sich mindestens angenähert parallel zur Schwenkachse erstreckt (Fig. 11 und 13).

12. Skiabweiser nach einem der Ansprüche 1 bis 11 in Form eines Bügels, dadurch gekennzeichnet, dass der Bügel (2) einschliesslich seines Halteteiles (35) aus einem federelastischen Kunststoff besteht und die Querschnitte des Bügels und/oder Halteteiles unterschiedlich sind (Fig. 2).

13. Skiabweiser nach Anspruch 12, dadurch gekennzeichnet, dass zumindest der als Anschlag für den anderen Ski bestimmte Schenkel (6, 68) des Bügels nach unten winklig endet, so dass der Skiabweiser lückenlos an die Skiseitenfläche angrenzend auf dem Ski anbringbar ist.

14. Skiabweiser nach Anspruch 12 oder 13, dadurch gekennzeichnet, dass der Bügel (65, 77) zusammen mit seiner Schwenkachse (67) einen geschlossenen Ring bildet (Fig. 9 bis 12).

15. Skiabweiser nach einem der Ansprüche 1 bis 13, dadurch gekennzeichnet, dass zwischen zwei gegeneinander gerichteten Lagerachszapfen (14, 15) eine lösbare Verbindungseinrichtung (24 bis 32) vorgesehen ist, für die Verbindung des Basiskörpers (4) mit einer auf der Skioberfläche unlösbar zu befestigenden Befestigungsplatte (23).

16. Skiabweiser nach Anspruch 15, dadurch gekennzeichnet, dass die Verbindungseinrichtung einen am Basiskörper (4) angeformten Bolzen (24) mit einem flachen Kopf (25) von grösserem Querschnitt sowie eine Öffnung (26) in dem Basiskörper für die Hindurchführung des Kopfes (25) aufweist, wobei die Öffnung sich zwischen den Lagerausnehmungen (18, 20) des Basiskörpers befindet und ihre grösste Öffnungsweite in der Grössenordnung der halben Breite des Basiskörpers in Richtung der Lagerachse des Bügels liegt.

## Claims

1. Elastically tiltable ski guard, particularly made from plastic with at least one bearing spindle (14, 15) extending at right angles to the ski and mounted in a base member (4, 70, 82) to be fixed to the ski, characterized by at least one holding member (35, 61, 78, 84, 92) provided on the ski guard, pivotable with the fatter and elastically deformable with respect thereto and which is provided with a free end opposite to its attachment location on the ski guard and which forms a support area (38, 62, 80, 90, 65), with which the holding member is supported over its entire surface or at two points on the base member (4, 70, 82), in order to maintain the ski guard in the upright position of use.

2. Ski guard according to claim 1, characterized in that the holding member (84, 92) is offset or bifurcated in its support area (Figs. 14, 15).

3. Ski guard according to claims 1 or 2, characterized in that the support surface (44) or the support surfaces of the holding member engage on a similarly shaped surface (40) of the base member (4).

4. Ski guard according to one of the claims 1 to 3, characterized in that the support area (38) of the holding member (35) engages between two protuberances (50, 51) of the base member (4).

5. Ski guard according to one of the claims 1 to 4, characterized in that the holding member (92) is shaped by means of a right-angled bend (93) on a horizontal bearing spindle of the ski guard and extends parallel to the swivel axis of the ski guard, the support area (95) of the holding member resting on the base member with its lateral face extending parallel thereto (Fig. 16).

6. Ski guard according to one of the claims 1 to 4, characterized in that apart from a surface (40) on which the support area (38) of holding member (35) is supported when the ski guard is in the position of use, the base member is provided with at least one further surface (53), on which the holding member is supported when the ski guard is tilted flat on the ski surface and consequently secures it there.

7. Ski guard according to claim 6, characterized in that the support area (38) is resiliently deflectable by a given distance in a direction parallel to the swivel axis and the at least one further surface (53) is displaced with respect to the first surface (40) by said distance in the direction of the swivel axis, so that after bending out by this distance and after pivoting the ski guard, the support area (38) of holding member (35) is supported on the further surface (53).

8. Ski guard according to one of the claims 1 to 7 in the form of a stirrup-shaped member, characterized in that the holding member (35, 61) extends parallel to one side (6, 69) of stirrup-shaped member (2, 65).

9. Ski guard according to claim 8, characterized in that the holding member (35, 61) shaped onto the stirrup-shaped member extends parallel to one side of the stirrup-shaped member from the support surface engaging on the base member over and beyond the apex area of the stirrup-shaped member (Figs. 1 and 9).

10. Ski guard according to claims 8 or 9, characterized in that between its joining point between the stirrup-shaped member and its support part, the holding member is arc-shaped (Fig. 9).

11. Ski guard according to one of the claims 1 to 4 or 6, characterized in that the at least one holding member (78, 84) is shaped on a lateral side of the ski guard with a spacing directed at right angles to its bearing axis and extends at least approximately parallel to the swivel axis (Figs. 11 and 13).

12. Ski guard according to one of the claims 1 to 11 in the form of a stirrup-shaped member, characterized in that the stirrup-shaped member (2) including its holding member (35) is made from a springing-elastic plastics material and the cross- sections of the stirrup-shaped member and/or the holding part differ (Fig. 2).

13. Ski guard according to claim 12, characterized in that at least the side (6, 68) of the stirrup-shaped member serving as a stop forthe other ski terminates in a downwardly angular manner, so that the ski guard can be fitted without interruption to the ski adjacent to its lateral face.

14. Ski guard according to claims 12 or 13, characterized in that the stirrup-shaped member (65, 77) together with its swivel member (67) forms a closed ring (Figs. 9 to 12).

15. Ski guard according to one of the claims 1 to 13, characterized in that between two bearing spindles (14, 15) directed counter to one another is provided a detachable joining device (24 to 32) for the joining of the base member (4) to a fastening plate (23) to be fixed in non-detachable manner to the ski surface.

16. Ski guard according to claim 15, characterized in that the joining device has a bolt (24) shaped onto the base member (4) and having a flat head (25) with a larger cross-section, as well as an opening (26) in the base member for the passage of head (25), the opening being located between the bearing recesses (18, 20) of the base member and its greatest opening width is approximately half the width of the base member in the direction of the bearing axis of the stirrup-shaped member.

## Revendications

1. Arceau de sécurité pour ski, à mise en place élastique, réalisé notamment en matière plastique et comportant au moins un tourillon de palier (14, 15) orienté transversalement par rapport au ski et monté sur paliers dans un corps de base (4, 70, 82) à fixer au ski, caractérisé par au moins une pièce de maintien (35, 61, 78, 84, 92) prévue dans l'arceau de sécurité, qui peut pivoter avec lui et se déformer élastiquement par rapport à lui et qui comporte une extrémité libre qui est située en face de son point d'articulation avec l'arceau de sécurité et constitue une zone d'appui (38, 62, 80, 90, 95) au niveau de laquelle la pièce de maintien prend appui sur une surface ou en deux emplacements contre le corps de base (4, 70, 82) pour maintenir l'arceau de sécurité en position de fonctionnement redressée.

2. Arceau de sécurité pour ski selon la revendication 1, caractérisé en ce que la pièce de maintien (84, 92) est, dans sa zone d'appui, fourchue ou coudée (figures 14, 15).

3. Arceau de sécurité pour ski selon la revendication 1 ou 2, caractérisé en ce que la ou les surfaces d'appui (44) de la pièce de maintien s'appliquentcon- tre une surface (40) de forme analogue du corps de base (4).

4. Arceau de sécurité pour ski selon l'une des revendications 1 à 3, caractérisé en ce que la zone d'appui (38) de la pièce de maintien (35) se trouve entre deux parties saillantes (50, 51) du corps de base (4).

5. Arceau de sécurité pour ski selon l'une des revendications 1 à 4, caractérisé en ce que la pièce de maintien (92) est réalisée par formage, avec une partie coudée intermédiaire (93), sur un axe de palier horizontal de l'arceau de sécurité et s'étend parallèlement à l'axe de pivotement de l'arceau de sécurité, la zone d'appui (95) de la pièce de maintien s'appliquant contre le corps de base par sa surface latérale qui lui est parallèle (fig. 16).

6. Arceau de sécurité pour ski selon l'une des revendications 1 à 4, caractérisé en ce que le corps de base comporte, en plus d'une surface (40) sur laquelle la zone d'appui (38) de la pièce de maintien (35) prend appui dans la position de fonctionnement de l'arceau de sécurité, une autre surface (53) contre laquelle la pièce de maintien prend appui lorsque l'arceau de sécurité est placé à plat sur la surface du ski, de sorte qu'il y est bloqué.

7. Arceau de sécurité selon la revendication 6, caractérisé en ce que la zone d'appui (38) peut être écarté élastiquement d'une certaine distance parallèlement à l'axe de pivotement et qu'au moins une autre surface (53) est décalée de cette distance dans la direction de l'axe de pivotement vers la première surface (40), de sorte que la zone d'appui (38) de la pièce de maintien (35), après courbure sur cette distance et pivotement de l'arceau de sécurité, prend appui sur l'autre surface (53).

8. Arceau de sécurité pour ski selon l'une des revendications 1 à 7, en forme d'étrier, caractérisé en ce que la partie de maintien (35, 61) s'étend parallèlement à l'une des branches (6, 69) de l'étrier (2, 65).

9. Arceau de sécurité pour ski selon la revendication 8, caractérisé en ce que la pièce de maintien (35, 61 ) réalisée par formage sur l'étrier s'étend vers l'extérieur, parallèlement à l'une des branches de l'étrier, depuis la surface d'appui contiguë au corps de base jusqu'à la zone du sommet de l'étrier (figures 1 et 9).

10. Arceau de sécurité pour ski selon la revendication 8 ou 9, caractérisé en ce que la pièce de maintien présente, entre son emplacement de liaison entre l'étrier et sa pièce d'appui, un tracé en forme d'arc (fig. 9).

11. Arceau de sécurité pour ski selon l'une des revendications 1 à 4 ou 6, caractérisé en ce qu'au moins une pièce de maintien (78, 84) est réalisé par formage, à une certaine distance de l'axe de palier dans le sens transversal, dans l'une des branches latérales de l'arceau de sécurité et s'étend au moins à peu près parallèlement à l'axe de pivotement (figures 11 et 13).

12. Arceau de sécurité pour ski selon l'une des revendications 1 à 11, en forme d'étrier, caractérisé en ce que l'étrier (2), pièce de maintien (35) comprise, est constitué par une matière plastique élastique et que les sections de l'étrier et/ou de la pièce de maintien sont différentes (fig. 2).

13. Arceau de sécurité pour ski selon la revendication 12, caractérisé en ce qu'au moins la branche (6, 68) de l'étrier qui est destinée à servir de butée pour l'autre ski se termine vers le bas par un angle, de sorte que l'arceau de sécurité pour ski peut être monté à proximité sur le ski sans discontinuité sur la surface latérale de ski.

14. Arceau de sécurité pour ski selon la revendication 12 ou 13, caractérisé en ce que l'étrier (65, 77) forme avec son axe de pivotement (67), un anneau fermé (figures 9 à 12).

1 5. Arceau de sécurité pour ski selon l'une des revendications 1 à 13, caractérisé en ce qu'il comporte, entre deux tourillons de paliers (14, 15) dirigés l'un vers l'autre, un dispositif de liaison amovible (24 à 32) pour l'assemblage du corps de base (4) à une plaque de fixation (23) qui doit être fixée d'une manière inamovible sur la surface du ski.

16. Arceau de sécurité pour ski selon la revendication 15, caractérisé en ce que le dispositif de liaison comporte un boulon (24) réalisé par formage sur le corps de base (4) et comprenant une tête (25) d'assez grande section et une ouverture (26) ménagée dans le corps de base pour le passage de la tête (25), l'ouverture se trouvant entre les évidements (18, 20) pour paliers du corps de base et sa plus grande dimension d'ouverture étant du même ordre de grandeur que la moitié de la largeur du corps de base dans la direction de l'axe de palier de l'étrier.
